# EUROPÄISCHE PATENTSCHRIFT

(11) **EP 3 315 209 B1**
(45) Veröffentlichungstag und Bekanntmachung des Hinweises auf die Patenterteilung: **13.03.2019**
(21) Anmeldenummer: 17194309.5
(22) Anmeldetag: 02.10.2017
(51) Int. Cl.: B05B 7/12

(54) **SYSTEM ZUM AUFBRINGEN VON TEMPORÄR WIRKENDEN OBERFLÄCHENFUNKTIONSBESCHICHTUNGEN MITTELS SPRÜHEN**
SYSTEM FOR APPLYING TEMPORARILY ACTING SURFACE FUNCTION COATINGS BY SPRAYING
SYSTÈME D'APPLICATION PAR PULVÉRISATION DE REVÊTEMENTS DE SURFACE AGISSANT TEMPORAIREMENT

(30) Priorität: 26.10.2016 DE 202016106020 U; 13.12.2016 DE 202016106913 U
(43) Veröffentlichungstag der Anmeldung: 02.05.2018
(73) Patentinhaber: Karau, Michael, 48565 Steinfurt (DE)
(72) Erfinder: Karau, Michael, 48565 Steinfurt (DE)
(74) Vertreter: Kruspig, Volkmar

(56) Entgegenhaltungen:
- DE-A1-102005 024 005
- DE-A1-102015 012 825
- DE-C- 489 537

## Beschreibung

Die Erfindung betrifft ein System zum Aufbringen von temporär wirkenden Oberflächenfunktionsbeschichtungen mittels Sprühen durch eine oder mehrere pneumatische Zweistoffdüsen mit Düsenkörper, welcher mit mindestens einem Vorratsgefäß in Verbindung steht, wobei das Vorratsgefäß mit sprühfähiger Oberflächenfunktionsbeschichtungsflüssigkeit gefüllt oder füllbar ist sowie weiterhin mit einer Druckgas-, insbesondere Druckluftquelle, welche an die jeweilige Zweistoffdüse anschließbar ist, um nach dem Prinzip einer Strahlpumpe oder Injektordüse die Oberflächenfunktionsbeschichtungsflüssigkeit zu fördern und durch Sprühen auf eine zu behandelnde Oberfläche aufzutragen gemäß Oberbegriff des Anspruches 1 oder 12.

Aus der DE 10 2005 024 005 A1 ist ein Verfahren zum Kantenbeschichten einer Möbelplatte vorbekannt. Gemäß diesem Verfahren wird nach einem Anleimen eines ersten Kantenbandes und vor dem Anleimen eines weiteren, quer zum ersten verlaufenden Kantenbandes auf dem dem zweiten Kantenband zugeordneten Kanteneckbereich des verleimten ersten Kantenbandes ein Trennmittel aufgetragen.

Hierdurch soll erreicht werden, dass sich keine Leim- oder Kleberreste am bereits angeleimten Kantenband ansetzen oder so anhaften, dass eine Entfernung nur mit großem Aufwand möglich ist.

Gemäß einer vorteilhaften Weiterbildung nach DE 10 2005 024 005 A1 ist vorgesehen, das Trennmittel aufzusprühen, und zwar mittels ortsfester Sprühdüsen. Hierdurch soll sich eine Verbrauchsminimierung des Trennmittels ergeben, da dieses nur in einem sehr dünnen Film aufgetragen werden kann.

Gemäß einer Ausführungsform der vorbekannten Lehre sind in den Kanteneckbereichen der sich gegenüberliegenden beschichteten Kanten jeweils Sprühdüsen angeordnet, mit der ein flüssiges Trennmittel auf diese Kanteneckbereiche des angeleimten Kantenbandes aufgesprüht wird.

Einzelheiten zur Ausbildung der Sprühdüsen und zur Zuführung eines flüssigen Trennmittels sind in der zitierten Offenlegungsschrift nicht erläutert.

Obwohl die Nutzung von Trennmitteln, zum Beispiel auf der Basis alkoholischer Flüssigkeiten zum Zweck der Verbesserung der Ausbildung angeleimter Kantenbänder von Möbelplatten seit Jahren zum Stand der Technik gehört und umfangreiche Erfahrungen beim diesbezüglichen Aufsprühen von Trennmitteln bestehen, hat es sich jedoch gezeigt, dass die eingesetzten Düsen einem nicht unerheblichen Verschleiß unterliegen mit der Folge, dass nach mehr oder weniger überschaubaren Zeiträumen entweder ein unzureichender Sprühstrahl gegeben ist oder aber die Menge des aufzutragenden Trennmittels erhöht ist mit der Folge, dass am Arbeitsplatz unzulässige Konzentrationen von teilweise gesundheitsschädlichen Stoffen vorliegen.

Aus dem Vorstehenden ist es daher Aufgabe der Erfindung, ein weiterentwickeltes System zum Aufbringen von temporär wirkenden Oberflächenfunktionsbeschichtungen mittels Sprühen durch ein oder mehrere pneumatische Zweistoffdüsen mit Düsenkörper anzugeben, wobei die Oberflächenfunktionsbeschichtungen Flüssigkeiten sind und diesbezüglich in einem Vorratsgefäß zur Verfügung stehen.

Das erfindungsgemäße System soll unter allen Umständen einer industriellen Umgebung in der Lage sein, reproduzierbare Mengen der entsprechenden Funktionsbeschichtung mittels Sprühen aufzubringen, wobei die Einsatzdauer der Düsen vergrößert werden und die Menge der aufzubringenden Oberflächenfunktionsbeschichtung einer Reduzierung unterliegen soll. Damit ist die Möglichkeit einer Senkung von Schadstoffkonzentrationen an der jeweiligen Maschine bzw. dem jeweiligen Arbeitsplatz mit reduzierter Beeinträchtigung des Werkers zu realisieren.

Die Erfindung geht insofern von einem System zum Aufbringen von temporär wirkenden Oberflächenfunktionsbeschichtungen mittels Sprühen aus, wobei die Oberflächenfunktionsbeschichtung durch ein oder mehrere pneumatische Zweistoffdüsen auf ein Objekt aufzubringen ist.

Die pneumatischen Zweistoffdüsen weisen einen Düsenkörper auf, der mit mindestens einem Vorratsgefäß in Verbindung steht, wobei das Vorratsgefäß mit sprühfähiger Oberflächenfunktionsbeschichtung gefüllt ist oder entsprechend gefüllt werden kann. Üblicherweise sind zur Verbindung zwischen der jeweiligen Düse und dem Vorratsgefäß Schlauchverbindungen in bekannter Art vorhanden.

Weiterhin steht der jeweilige Düsenkörper der entsprechenden Zweistoffdüse mit einer Druckgasquelle, insbesondere einer Druckluftquelle in Verbindung, um nach dem Prinzip einer Strahlpumpe oder einer Injektordüse die Oberflächenfunktionsbeschichtungsflüssigkeit zu fördern und durch Sprühen auf die zu behandelnde Oberfläche aufzutragen.

Erfindungsgemäß ist die Verbindung zwischen der jeweiligen Zweistoffdüse, das heißt deren Düsenkörper, und dem Vorratsgefäß abgedichtet ausgebildet. Es wird dadurch verhindert, dass Verschmutzungen aus der industriellen Umgebung in das Vorratsgefäß gelangen und womöglich über die Oberflächenfunktionsbeschichtungsflüssigkeit durch die Düse hin zur behandelnden Oberfläche transportiert werden mit nachteiligen Folgen hinsichtlich des Düsenverschleißes einerseits und einer womöglich unzureichenden Wirkung der Oberflächenfunktionsbeschichtung auf der zu behandelnden Oberfläche.

Weiterhin ist eine zum Druckausgleich am Vorratsgefäß vorgesehene Öffnung mit einem Filterkörper oder einem Filtereinsatz versehen.

Durch den Filterkörper bzw. den Filtereinsatz werden Verschmutzungen der Umgebungsluft zurückgehalten mit dem gleichen Vorteil wie oben geschildert.

Die jeweilige Zweistoffdüse des erfindungsgemäßen Systems ist als Minimalmengen-Düsenventil mit einer Stelleinrichtung im Düsenkörper ausgeführt.

Die Stelleinrichtung weist bei einer ersten Ausführungsform eine bevorzugt auswechselbare Nadel mit Kegelsitzspitze auf. Die Kegelsitzspitze taucht in eine formseitig komplementäre Bohrung im Düsenkörper unter Erhalt eines Ringspaltes ein. Mit Verstellung der Nadel kann der Ringspalt vergrößert oder aber auch verkleinert und hierdurch die dem Sprühstrahl zugeführte Menge der Oberflächenfunktionsbeschichtungsflüssigkeit vorgegeben werden.

Die Nadel besitzt erfindungsgemäß im Bereich der Kegelspitze eine zentrische, in Nadellängsrichtung über einen vorgegebenen Weg orientierte erste Bohrung, welche sich mit einer zweiten, in Nadelquerrichtung orientierten Bohrung kreuzt, derart, dass auch bei einem geschlossenen Ringspalt eine über die Bohrungsabmessungen definierte Flüssigkeitsmenge absaugbar ist.

Durch diese Ausbildung von erster und zweiter Bohrung ist grundsätzlich die Zuführung einer ersten Menge von Oberflächenfunktionsbeschichtungsflüssigkeit gewährleistet, wobei mit Öffnung des Ringspaltes durch Düsenverstellung eine größere zuzuführende Flüssigkeitsmenge beigegeben werden kann.

Auch wird erfindungsgemäß die Gefahr des Zusetzens des Ringspaltes bei kleinen Ringspaltbreiten reduziert, da durch die über die erste und zweite Bohrung zugeführte Flüssigkeitsmenge ein Sog entsteht, der gegebenenfalls am Ringspalt angelagerte oder dort befindliche Partikel mitreißt.

In einer Weiterbildung der Erfindung weist der Düsenkörper zur Aufnahme der in einem Nadelhalter befindlichen Nadel eine Sacklochbohrung auf, wobei der Nadelhalter in die Sacklochbohrung einschraubbar ist.

Insofern weist der Nadelhalter ein Außengewinde auf, das zu einem Innengewinde der Sacklochbohrung komplementär ausgeführt ist.

Der Nadelhalter wiederum besitzt eine Durchgangsöffnung zur Führung der Nadel, wobei die Durchgangsöffnung und die Nadel wiederum komplementäre Gewinde zur Nadelverstellung aufweisen.

Um eine möglichst feinfühlige Verstellung zu bewerkstelligen, besteht die Möglichkeit, dass die komplementären Gewinde in der Durchgangsöffnung (Innengewinde) und der Nadel (Außengewinde) als sogenanntes Feingewinde realisiert werden.

Am Nadelhalter ist noch eine Dichtkappe bevorzugt durch Verschrauben anbringbar, welche in Verbindung mit einem üblichen Dichtring die Nadel gegen die Umgebung abdichtet. Die Kappe kann dabei als an sich bekannte Stopfbuchse ausgeführt werden.

Die Sacklochbohrung steht mit einem durch den Düsenkörper geführten ersten Kanal in Verbindung, wobei der erste Kanal in einer Öffnung zur Zuführung der Flüssigkeit endet.

Diese Öffnung kann ein Schraubgewinde bzw. einen Schraubanschluss aufweisen oder in einen solchen Schraubanschluss übergehen, um beispielsweise eine Schlauchverbindung herstellen zu können.

Der Ringspalt wiederum geht in einen zweiten Kanal über, welcher zu einem dritten Kanal führt, an welchen die Druckgasquelle anschließbar ist. Auch insofern weist das diesbezügliche Ende des dritten Kanals einen Schraubanschluss oder dergleichen Mittel auf.

Am Schnittpunkt des zweiten und des dritten Kanals schließt sich ein Zweistoffgemischkanal an, welcher in eine Düsenöffnung des Düsenkörpers mündet.

In einer bevorzugten Ausführungsform der Erfindung ist die Druckausgleichsöffnung mit Filterkörper in einem an sich bekannten Verschluss oder Schraub- bzw. Bajonettverschlussdeckel des Vorratsgefäßes ausgebildet. Durch eine solche Ausgestaltung des Gefäßverschlusses oder Gefäßdeckels sind keine Änderungen am eigentlichen Vorratsgefäß erforderlich, so dass hier Standardgefäße verwendet werden können.

In einer Alternative besteht ergänzend die Möglichkeit, im oberen Halsbereich eines flaschenartigen Vorratsgefäßes eine Druckausgleichsbohrung mit Filtereinsatz vorzusehen.

In Ergänzung zur Möglichkeit des Dosierens der Oberflächenfunktionsbeschichtungsflüssigkeit besteht erfindungsgemäß die Möglichkeit, auch die zuzuführende Menge an Druckgas einzustellen.

Zur leichteren Handhabung bei der Vorgabe der zuzuführenden Oberflächenfunktionsbeschichtungsflüssigkeit weist die Nadel an ihrem, der Kegelsitzspitze gegenüberliegenden Ende eine Einstellhilfe auf.

Diese Einstellhilfe kann zum Beispiel als Rändelrad ausgebildet sein.

Darüber hinaus besteht die Möglichkeit, an der Nadel Markierungen zur reproduzierbaren Nadeleinstellung vorzusehen oder anzubringen.

Bei einer zweiten Ausführungsform der Erfindung wird von der Grundkonstruktion von einem ähnlichen Düsenkörper mit Stelleinrichtung gemäß erster Ausführungsvariante ausgegangen.

Die Stelleinrichtung der zweiten Ausführungsform weist jedoch keine auswechselbare Nadel, sondern ein, gegebenenfalls auswechselbares Schraubeinsatzstück auf. Das Schraubeinsatzstück ist bevorzugt als Madenschraube ausgebildet und kann in eine mit einem Innengewinde versehene Sacklochbohrung im Düsenkörper eingeschraubt werden.

Das Schraubeinsatzstück besitzt eine zentrische, in Längsrichtung orientierte erste Bohrung, welche sich mit einer zweiten, in Querrichtung orientierten Bohrung kreuzt. Über die Bohrungsabmessungen ist eine definierte Menge Flüssigkeit absaugbar. Wie erwähnt weist der Düsenkörper zur Aufnahme des Schraubeinsatzstückes eine Sacklochbohrung mit Innengewinde auf, wobei das Schraubeinsatzstück in die Sacklochbohrung eingeschraubt werden kann.

Je nach Einschraubtiefe ist eine weitere Steuerungsmöglichkeit und Einstellbarkeit gegeben. Falls das Schraubeinsatzstück nicht bis vollständig zum Boden der Sacklochbohrung eingeschraubt wird, sondern einen bodenseitigen Abstand besitzt, kann mit Hilfe einer Sicherungsmutter, die auf das aus der Sacklochbohrung hervorstehende Ende der Madenschraube, respektive das zur Verfügung stehende Gewinde eine Lagefixierung der Madenschraube erfolgen. Überraschenderweise hat sich gezeigt, dass auf zusätzliche Dichtmittel bei dieser Ausführungsform verzichtet werden kann.

Auch bei diesem Ausführungsbeispiel steht die Sacklochbohrung mit einem durch den Düsenkörper geführten ersten Kanal in Verbindung, wobei der erste Kanal in einer Öffnung zur Zuführung der Flüssigkeit endet.

Im Boden der Sacklochbohrung ist eine Vertiefung vorgesehen, welche in einen zweiten Kanal übergeht, welcher zu einem dritten Kanal führt, an dem die Druckgasquelle anschließbar ist.

Am Schnittpunkt des zweiten und dritten Kanals schließt sich wiederum ein Zweistoffgemischkanal an, welcher in die Düsenöffnung des Düsenkörpers mündet bzw. übergeht.

Das bevorzugt als Madenschraube ausgebildete Schraubeneinsatzstück ist durchmesserseitig im Bereich seines in die Sacklochbohrung hineintauchenden gewindefreien Endes durchmesserseitig abgesetzt. Insofern verbleibt ein umfangsmäßiger Spalt zur Flüssigkeitszuführung.

Sowohl im Fall der ersten als auch der zweiten Ausführungsform der Erfindung ist dafür gesorgt, dass das verbleibende, freie Kammervolumen in der Sacklochbohrung minimal ist, um für einen optimalen Absaugvorgang beim Einsatz des Düsensystems zu sorgen, ohne dass Verwirbelungen auftreten, die zu einem unerwünschten Mitreißen von Gaspartikeln im Flüssigkeitsstrahl und/oder zu einem ungleichmäßigen Flüssigkeitsstrahl führen.

Gemäß einer Weiterbildung der Erfindung besteht die Möglichkeit, düsenöffnungsseitig eine Überwurfmutter vorzusehen. Diese Überwurfmutter ist in der Lage, eine austauschbare, strahlformende Blende aufzunehmen, um im Bereich der Düsenöffnung über einen vorgegebenen Abstand eine möglichst laminare Strömung zu gewährleisten.

Obwohl das erfindungsgemäße System besonders vorteilhaft auf die abgedichtete Ausbildung des Vorratsgefäßes sowie die zum Druckausgleich im Vorratsgefäß vorgesehene Öffnung mit Filterkörper zurückgreift, sind die vorgestellten Zweistoffdüsen gemäß erstem oder zweiten Ausführungsbeispiel ganz grundsätzlich zur dosierten Aufbringung von Oberflächenfunktionsbeschichtungsflüssigkeiten auf unterschiedlichste Flächen oder Körper geeignet. Die Verwendung eines Vorratsgefäßes mit abgedichteter Verbindung Zweistoffdüse und dem Vorratsgefäß sowie Druckausgleichsöffnung mit Filterkörper oder Filtereinsatz ist daher nicht zwingend, jedoch vorteilhaft.

Das erfindungsgemäße System mit der erläuterten Zweistoffdüse zeigt sich auch bei sehr starker industrieller Umgebungsbelastung und entsprechenden Verschmutzungen als außerordentlich zuverlässig.

Weiterhin ist dafür gesorgt, dass die Materialien der Zweistoffdüse nebst den notwendigen Verbindungsmitteln zur Zuführung eines Druckgases bzw. der Oberflächenfunktionsbeschichtungsflüssigkeit keine solchen elektrischen Leitpotentiale besitzen, dass es zu einer unerwünschten elektrochemischen Korrosion kommt.

Mit Hilfe der gefilterten Zuführung von Druckausgleichsluft ist ausgeschlossen, dass lösemittellösliche Holzbestandteile aus der Umgebung einer Kantenanleimmaschine der Möbelproduktion über eine Belüftung der Vorratsgefäße, welche die Oberflächenfunktionsbeschichtungsflüssigkeit aufnehmen, eingetragen werden.

Die Erfindung soll nachstehend anhand eines Ausführungsbeispieles sowie unter Zuhilfenahme von Figuren näher erläutert werden.

Hierbei zeigen
- Fig. 1: eine Längsschnittdarstellung durch die im erfindungsgemäßen System eingesetzte pneumatische Zweistoffdüse mit Düsenkörper gemäß erster Ausführungsform;
- Fig. 2: eine Darstellung ähnlich derjenigen nach Fig. 1, jedoch mit teilweise durchsichtig illustriertem Düsenkörper zur Erkennung der Lage des ersten bis dritten Düsenkörper-Kanals;
- Fig. 3: eine Längsschnittdarstellung durch die im erfindungsgemäßen System eingesetzte pneumatische Zweistoffdüse mit Düsenkörper und Stelleinrichtung gemäß zweiter Ausführungsform;
- Fig. 4: eine Darstellung ähnlich derjenigen nach Fig. 3, jedoch mit düsenöffnungsseitig vorgesehener Überwurfmutter ohne separat dargestellter strahlformender Blende, welche im Betriebsfall von der Überwurfmutter gesichert konzentrisch vor der Düsenöffnung des Düsenkörpers befindlich ist; und
- Fig. 5: eine Schnittdarstellung ähnlich derjenigen nach Fig. 1, jedoch mit einer Kegelsitzspitze 4 aus einem Kunststoffmaterial, welches am unteren Ende der verstellbaren Nadel eingesetzt ist, wobei die Kunststoff-Kegelsitzspitze 4 in eine formseitig komplementäre Bohrung 5 im Düsenkörper 1 unter Erhalt eines veränderbaren Ringspaltes 6 eintaucht.

Die in den Fig. 1 bis 5 gezeigten pneumatischen Zweistoffdüsen finden Anwendung z.B. in einem System zum Aufbringen von temporär wirkenden Oberflächenfunktionsbeschichtungen mittels Sprühen. Hierbei kann es sich um ein spezielles Kühlmittel handeln, was bei einem Verfahren zum Verarbeiten einer Platte aus Holz oder einem Holzwerkstoff, insbesondere beim Anbringen entsprechender Kantenbänder Verwendung findet.

Insbesondere kann es sich dabei um eine Oberflächenfunktionsbeschichtung gemäß der deutschen Patentanmeldung DE 10 2015 012 825.5 handeln, das heißt um eine sprühfähige, nicht-korrosive Oberflächenfunktionsbeschichtung auf der Basis einer alkoholischen Acetatlösung, wobei ein in Pulverform vorliegender funktionsbestimmender Stoff einer Schmelze zugegeben ist, um die entsprechenden Pulverpartikel einzubetten, anschließend die derart angereicherte Schmelze durch Zugabe eines Glykols in eine Lösung zu überführen sowie im Anschluss hieran durch Einbringen in demineralisiertes Wasser als Trägermittel Assoziationskolloide auszubilden, welche die eingebetteten Pulverpartikel umhüllen, wobei der so vorbehandelte funktionsbestimmende Stoff der alkoholischen Acetatlösung zugegeben ist.

Bei dem funktionsbestimmenden Stoff kann es sich um Polytetrafluorethylen (PTFE)-Nanopartikel handeln, aber auch um metallische Pulver oder anorganische Pigmente.

Die vorerwähnte Schmelze ist auf der Basis nicht-ionischer, schaumarmer Tenside, insbesondere auf der Basis von Blockcopolymeren bereitgestellt.

Der angereicherten Schmelze kann Hexylenglykol zugegeben werden. Die Gesamtmischung weist Salz zur Ionenbildung auf.

Es wird darauf aufmerksam gemacht, dass die oben kurz beschriebene Oberflächenfunktionsbeschichtung einen minimalen Wassergehalt von insbesondere < 2 % in der Gesamtmischung aufweist.

Die vorerwähnte Oberflächenfunktionsbeschichtung ist zur Reinigung und Glättung von Kunststoffflächen, zur Behandlung von Kantenbereichen von Möbelplatten aber auch zum Aufbringen auf Kunststoff-Kantenbändern vor, während und/oder nach dem Fixieren der Kantenbänder an Platten, insbesondere Möbelplatten, geeignet.

Zur Aufnahme der Oberflächenfunktionsbeschichtung ist mindestens ein Vorratsgefäß vorhanden. Weiterhin ist eine Druckgasquelle, insbesondere eine Druckluftquelle vorgesehen, welche an die jeweilige Zweistoffdüse anschließbar ist, um nach dem Prinzip einer Strahlpumpe oder einer Injektordüse die Oberflächenfunktionsbeschichtungsflüssigkeit zu fördern und durch Sprühen auf die jeweils zu behandelnde Oberfläche aufzutragen.

Damit keinerlei Verunreinigungen in das Vorratsgefäß und damit in die Oberflächenfunktionsbeschichtungsflüssigkeit gelangen, sind die notwendigen Verbindungen zwischen der jeweiligen Zweistoffdüse und dem Vorratsgefäß abgedichtet ausgebildet. Eine zum Druckausgleich am Vorratsgefäß vorgesehene Öffnung weist einen Filterkörper oder einen Filtereinsatz auf.

Damit werden Verunreinigungen insbesondere aus der Umgebungsluft sicher zurückgehalten.

Das in den Figuren 1 und 2 von der Prinzipkonstruktionsseite her dargestellte Zweistoffdüsensystem ist als Minimalmengen-Düsenventil mit einem Düsenkörper 1 ausgeführt.

Der Düsenkörper 1 kann aus einem metallischen Material bestehen.

Der Düsenkörper 1 ist aber auch aus einem Kunststoffmaterial herstellbar.

Das erfindungsgemäße Minimalmengen-Düsenventil weist eine Stelleinrichtung 2 im Düsenkörper 1 auf.

Die Stelleinrichtung umfasst eine, bevorzugt auswechselbare Nadel 3.

Die Nadel 3 weist eine Kegelsitzspitze 4 auf.

Die Kegelsitzspitze 4 taucht in eine formseitig komplementäre Bohrung 5 im Düsenkörper 1 unter Erhalt eines Ringspaltes 6 ein.

Die Nadel 3 weist im Bereich der Kegelspitze 4 eine zentrische, in Nadellängsrichtung orientierte erste Bohrung 7 auf.

Diese erste Bohrung 7 kreuzt sich mit einer zweiten, in Nadelquerrichtung orientierten Bohrung 8 derart, dass auch bei geschlossenem Ringspalt 6 ein über die Bohrungsabmessungen definierte Menge Flüssigkeit absaugbar ist.

Im Düsenkörper 1 ist zur Aufnahme der in einem Nadelhalter 9 befindlichen Nadel 3 eine Sacklochbohrung 10 vorhanden. Der Nadelhalter 9 ist bevorzugt in die Sacklochbohrung 10 durch Einschrauben fixierbar.

Der Nadelhalter 9 besitzt eine Durchgangsöffnung 11 für die Führung der Nadel 3, wobei die Durchgangsöffnung 11 und die Nadel 3 komplementäre Gewinde zur Nadelverstellung aufweisen. Hier kann es sich insbesondere um ein Feingewinde handeln.

Die Sacklochbohrung 10 steht mit einem durch den Düsenkörper 1 geführten ersten Kanal 12 in Verbindung, wobei der erste Kanal 12 in einer Öffnung 13 zur Zuführung der Flüssigkeit endet.

Bei dieser Öffnung 13 kann es sich um einen an sich bekannten Schraubanschluss handeln.

Der Ringspalt 6 geht in einen zweiten Kanal 14 über, welcher zu einem dritten Kanal 15 führt, an welchen die Druckgasquelle mittels eines Anschlusses 16 konnektiert werden kann.

Der dritte Kanal 15, aber auch ein Zweistoffgemischkanal 17, wird durch Einbringen einer Bohrung in den Düsenkörper realisiert.

Dabei ist es sehr vorteilhaft, hier auf ein Edelstahlmaterial zurückzugreifen. Ein derartiges Edelstahlmaterial über das Ausführen einer Bohrung mit einem geometrisch exakt bestimmten Kanal auszugestalten, ist zeitaufwändig und bedarf hochpräziser Werkzeuge.

Gemäß einem weiteren Grundgedanken der Erfindung wird mindestens der Kanal 15, insbesondere aber auch der Kanal 17 durch eine in eine größerkalibrige Bohrung im Düsenkörper 1 eingesetzte, eingepresste und/oder eingeklebte Hülse 150 realisiert.

Über das mögliche Einsetzen unterschiedlicher Hülsen kann eine individuelle Abstimmung der Zweistoffdüse je nach Einsatz, zu versprühende Medium oder aber auch im Hinblick auf die Auftragsmenge pro Zeiteinheit erfolgen.

Am Schnittpunkt des zweiten Kanals 14 mit dem dritten Kanal 15 schließt sich der Zweistoffgemischkanal 17 an, welcher in einer Düsenöffnung 18 des Düsenkörpers 1 mündet.

Die Nadel 3 besitzt an ihrem der Kegelsitzspitze 4 gegenüberliegenden Ende eine Einstellhilfe, wobei diese Einstellhilfe zum Beispiel als Rändelrad 19 ausgebildet sein kann.

Eine einer Überwurfmutter ähnlichen Kappe 20 kommt die Aufnahme der Abdichtung der Nadel 3 bezogen auf den Düsenkörper 1 bzw. des Nadelhalters 9 zu.

Hier kann auf an sich bekannte Abdichtmittel, zum Beispiel in Form eines O-Ringes 21, zurückgegriffen werden, mit der Abdichtwirkung ähnlich einer Stopfbuchse.

Die Nadel 3 kann weiterhin Markierungen 22 zur reproduzierbaren Nadeleinstellung aufweisen.

Das System zum Aufbringen von temporär wirkenden Oberflächenfunktionsbeschichtungen mittels Sprühen gemäß zweiter Ausführungsform der Erfindung sei anhand der Fig. 3 und 4 nachstehend erläutert.

Es sei hierzu angemerkt, dass der grundlegende Aufbau des Düsenkörpers mit Kanälen nebst Druckgas und Flüssigkeitszuführung analog der ersten Ausführungsform ausgebildet ist.

Es ist also ebenso ein Düsenkörper 1 vorhanden, der zum Beispiel aus Leichtmetall, insbesondere einer Aluminiumlegierung, bestehen kann.

Im Unterschied zum ersten Ausführungsbeispiel ist jedoch eine Stelleinrichtung 30 vorhanden, die nun keine auswechselbare Nadel, sondern ein Schraubeinsatzstück 31 umfasst.

Das Schraubeinsatzstück 31 ist beispielsweise als Madenschraube ausführbar.

Das Schraubeinsatzstück 31 umfasst eine zentrische, in Längsrichtung orientierte erste Bohrung 70, welche sich mit einer zweiten, in Querrichtung orientierten Bohrung 80 kreuzt.

Die Öffnungen der Bohrung 80 sind insbesondere in der Abbildung 3 erkennbar.

Es sei an dieser Stelle angemerkt, dass die zentrische, in Längsrichtung orientierte erste Bohrung 70 (siehe gestrichelte Darstellung in den Fig. 3 und 4) nur bis in den Bereich der in Querrichtung orientierten Bohrung reicht, das heißt nicht durch das gesamte Schraubeinsatzstück 31 hindurch geführt ist.

Wie aus den Fig. 3 und 4 ersichtlich, ist im Düsenkörper 1 zur Aufnahme des Schraubeinsatzstückes 31 wie auch beim ersten Ausführungsbeispiel eine Sacklochbohrung 10 vorhanden. Das Schraubeinsatzstück 31 weist über einen Teil seiner Längsausdehnung ein Außengewinde auf, das zu einem Innengewinde in der Sacklochbohrung 10 komplementär ist.

Das in die Sacklochbohrung 10 hineinweisende Ende des Schraubeinsatzstückes 31 besitzt über einen Längsabschnitt 81 eine Durchmesserreduzierung, das heißt im Abschnitt 81 ist der Durchmesser abgesetzt und gewindefrei. Hierdurch verbleibt zwischen der Wandung der Sacklochbohrung 1 und dem Mantel im Abschnitt 81 ein entsprechender Spalt zum Flüssigkeitseintritt hinsichtlich einer Öffnung 13 zur Zuführung der Flüssigkeit (in den Fig. 3 und 4 nicht gezeigt, jedoch grundsätzlich ähnlich wie in Fig. 2 gemäß erstem Ausführungsbeispiel).

Im Boden der Sacklochbohrung 1 ist eine, bevorzugt kegelförmige Vertiefung 6 eingebracht, welche in den Kanal 14 übergeht, welcher zum Kanal 15 führt, an dem die Druckgasquelle (nicht gezeigt) anschließbar ist.

Im Schnittpunkt des Kanales 14 und 15 schließt sich analog dem ersten Ausführungsbeispiel ein Zweistoffgemischkanal 17 an, welcher in die Düsenöffnung mündet.

Düsenöffnungsseitig ist noch eine austauschbare Überwurfmutter 32 (siehe Fig. 4) auf ein entsprechendes Gewindeende 33 (Fig. 3) aufschraubbar.

Die Überwurfmutter 32 dient dazu, eine strahlformende Blende 34 aufzunehmen und konzentrisch vor der Düsenöffnung 18 (siehe Fig. 3) zu platzieren.

Mit Hilfe der in der Fig. 4 gezeigten beispielhaften strahlformenden Blende 34 gelingt es, einen sehr laminaren, nicht divergierenden Flüssigkeitsstrahl zu erzeugen, der bis in einen Abstandsbereich von 5-10 cm, gerechnet von der Austrittsstelle am Düsenkörper reicht.

Die Schnittdarstellung durch eine weitere Ausführungsform der im erfindungsgemäßen System eingesetzten pneumatischen Zweistoffdüse gemäß Fig. 5 geht wiederum von einem Düsenkörper 1 und den weiteren Mitteln, wie gemäß zur Fig. 1 geschildert, aus.

Im Unterschied zur Düsenausbildung nach Fig. 1 ist am unteren Ende der Nadel 3 eine Kegelsitzspitze 4 aus einem Kunststoffmaterial eingesetzt. Anstelle eines Kunststoffmaterials kann es sich hier auch um einen Einsatz aus einem keramischen Material oder dergleichen handeln.

Es kann damit materialseitig auf den im Bereich der maximalen Strömung im Ringspalt 6 entstehenden Erosionseffekte reagiert werden, ohne dass alle übrigen Bauteile der Nadel 3 aus einem Spezialmaterial zu fertigen sind. Wenn ein Verschleiß im Bereich der Kegelsitzspitze 4 auftritt, kann die Nadel entnommen und eine neue Kegelsitzspitze in einer entsprechenden Sacklochbohrung am unteren Ende der Nadel eingesetzt, eingepresst und/oder eingeklebt werden.

## Patentansprüche

1. System zum Aufbringen von temporär wirkenden Oberflächenfunktionsbeschichtungen mittels Sprühen durch eine oder mehrere pneumatische Zweistoffdüsen mit Düsenkörper (1), welche mit mindestens einem Vorratsgefäß in Verbindung steht, wobei das Vorratsgefäß mit sprühfähiger Oberflächenfunktionsbeschichtungsflüssigkeit gefüllt oder füllbar ist sowie weiterhin mit einer Druckgas-, insbesondere Druckluftquelle, welche an die jeweilige Zweistoffdüse anschließbar ist, um nach dem Prinzip einer Strahlpumpe oder Injektordüse die Oberflächenfunktionsbeschichtungsflüssigkeit zu fördern und durch Sprühen auf eine zu behandelnde Oberfläche aufzutragen,
**dadurch gekennzeichnet, dass**
die Verbindung zwischen der jeweiligen Zweistoffdüse und dem Vorratsgefäß abgedichtet ausgebildet ist und eine zum Druckausgleich am Vorratsgefäß vorgesehene Öffnung einen Filterkörper oder einen Filtereinsatz aufweist,
die jeweilige Zweistoffdüse als Minimalmengendüsenventil mit einer Stelleinrichtung (2) im Düsenkörper (1) ausgeführt ist, wobei die Stelleinrichtung (2) eine auswechselbare Nadel (3) mit Kegelsitzspitze (4) umfasst und die Kegelsitzspitze (4) in eine formseitig komplementäre Bohrung (5) im Düsenkörper (1) unter Erhalt eines Ringspaltes eintaucht, die Nadel (3) im Bereich der Kegelsitzspitze (4) eine zentrische, in Nadellängsrichtung orientierte erste Bohrung (7) besitzt, welche sich mit einer zweiten, in Nadelquerrichtung orientierten Bohrung (8) kreuzt, derart, dass auch bei geschlossenem Ringspalt (6) eine über die Bohrungsabmessungen definierte Menge Flüssigkeit absaugbar ist.

2. System nach Anspruch 1,
**dadurch gekennzeichnet, dass**
der Düsenkörper (1) zur Aufnahme der in einem Nadelhalter (9) befindlichen Nadel (3) eine Sacklochbohrung (10) aufweist, wobei der Nadelhalter (9) in die Sacklochbohrung (10) einschraubbar ist.

3. System nach Anspruch 2,
**dadurch gekennzeichnet, dass**
der Nadelhalter (9) eine Durchgangsöffnung (11) für die Führung der Nadel (3) besitzt, wobei die Durchgangsöffnung (11) und die Nadel (3) ein komplementäres Gewinde zur Nadelverstellung aufweisen.

4. System nach Anspruch 2 oder 3,
**dadurch gekennzeichnet, dass**
die Sacklochbohrung (10) mit einem durch den Düsenkörper (1) geführten ersten Kanal (12) in Verbindung steht, wobei der erste Kanal (12) in einer Öffnung (13) zur Zuführung der Flüssigkeit endet.

5. System nach einem der vorangegangenen Ansprüche,
**dadurch gekennzeichnet, dass**
der Ringspalt (6) in einen zweiten Kanal (14) übergeht, welcher zu einem dritten Kanal (15) führt, an welchen die Druckgasquelle anschließbar ist.

6. System nach Anspruch 5,
**dadurch gekennzeichnet, dass**
am Schnittpunkt des zweiten und dritten Kanals (14; 15) sich ein Zweistoffgemischkanal (17) anschließt, welcher in eine Düsenöffnung (18) des Düsenkörpers (1) mündet.

7. System nach einem der vorangegangenen Ansprüche,
**dadurch gekennzeichnet, dass**
die Druckausgleichsöffnung mit Filterkörper in einem Verschluss oder einem Schraubdeckel des Vorratsgefäßes befindlich ist.

8. System nach einem der vorangegangenen Ansprüche,
**dadurch gekennzeichnet, dass**
die zugeführte Menge Druckgas einstellbar ist.

9. System nach einem der vorangegangenen Ansprüche,
**dadurch gekennzeichnet, dass**
die Nadel (3) an ihrem der Kegelsitzspitze (4) gegenüberliegenden Ende eine Einstellhilfe aufweist.

10. System nach Anspruch 9,
**dadurch gekennzeichnet, dass**
die Einstellhilfe als Rändelrad (19) ausgebildet ist.

11. System nach Anspruch 9 oder 10,
**dadurch gekennzeichnet, dass**
an der Nadel (3) Markierungen (22) zur reproduzierbaren Nadeleinstellung vorgesehen oder anbringbar sind.

12. System zum Aufbringen von temporär wirkenden Oberflächenfunktionsbeschichtungen mittels Sprühen durch eine oder mehrere pneumatische Zweistoffdüsen mit Düsenkörper (1), welche mit mindestens einem Vorratsgefäß in Verbindung steht, wobei das Vorratsgefäß mit sprühfähiger Oberflächenfunktionsbeschichtungsflüssigkeit gefüllt oder füllbar ist sowie weiterhin mit einer Druckgas-, insbesondere Druckluftquelle, welche an die jeweilige Zweistoffdüse anschließbar ist, um nach dem Prinzip einer Strahlpumpe oder Injektordüse die Oberflächenfunktionsbeschichtungsflüssigkeit zu fördern und durch Sprühen auf eine zu behandelnde Oberfläche aufzutragen,
**dadurch gekennzeichnet, dass**
die Verbindung zwischen der jeweiligen Zweistoffdüse und dem Vorratsgefäß abgedichtet ausgebildet ist und eine zum Druckausgleich am Vorratsgefäß vorgesehene Öffnung einen Filterkörper oder einen Filtereinsatz aufweist,
die jeweilige Zweistoffdüse als Minimalmengendüsenventil mit einer Stelleinrichtung (30) im Düsenkörper (1) ausgeführt ist, wobei die Stelleinrichtung (30) ein auswechselbares Schraubeinsatzstück (31) umfasst, welches eine zentrische, in Längsrichtung orientierte erste Bohrung (70) besitzt, welche sich mit einer zweiten, in Querrichtung orientierten Bohrung (80) kreuzt, derart, dass eine über die Bohrungsabmessungen definierte Menge Flüssigkeit absaugbar ist, wobei der Düsenkörper (1) zur Aufnahme des Schraubeinsatzstückes (31) eine Sacklochbohrung (10) aufweist und das Schraubeinsatzstück (31) in die, mit einem Innengewinde versehene Sacklochbohrung (10) einschraubbar ist.

13. System nach Anspruch 12,
**dadurch gekennzeichnet, dass**
das Schraubeinsatzstück (31) als Madenschraube ausgebildet ist, wobei das in die Sacklochbohrung (10) weisende Ende durchmesserseitig abgesetzt und gewindefrei ist.

14. System nach Anspruch 12 oder 13,
**dadurch gekennzeichnet, dass**
die Sacklochbohrung (10) mit einem durch den Düsenkörper (1) geführten ersten Kanal (12) in Verbindung steht, wobei der erste Kanal (12) in einer Öffnung (13) zur Zuführung der Flüssigkeit endet.

15. System nach einem der Ansprüche 12 bis 14,
**dadurch gekennzeichnet, dass**
im Boden der Sacklochbohrung (10) eine Vertiefung (86) vorgesehen ist, welche in einen zweiten Kanal (14) übergeht, welcher zu einem dritten Kanal (15) führt, an dem die Druckgasquelle anschließbar ist.

16. System nach Anspruch 15,
**dadurch gekennzeichnet, dass**
am Schnittpunkt des zweiten und dritten Kanals (14; 15) sich ein Zweistoffgemischkanal (17) anschließt, welcher in eine Düsenöffnung (18) des Düsenkörpers (1) mündet.

17. System nach einem der vorangegangenen Ansprüche,
**dadurch gekennzeichnet, dass**
düsenöffnungsseitig eine Überwurfmutter (32) vorgesehen ist, welche eine austauschbare, strahlformende Blende (34) aufnimmt.

18. System nach einem der vorangegangenen Ansprüche,
**dadurch gekennzeichnet, dass**
dieses beim Kantenbeschichten von Möbelplatten einsetzbar ist.

19. System nach Anspruch 5 oder 15,
**dadurch gekennzeichnet, dass**
mindestens der dritte Kanal durch eine an den Einsatzfall anpassbare Hülse gebildet ist, wobei die Hülse in einer diesbezüglichen Bohrung des Düsenkörpers (1) eingesetzt, insbesondere eingepresst und/oder eingeklebt ist.

## Claims

1. A system for applying temporarily acting functional surface coatings by spraying through one or more pneumatic two-substance nozzles having a nozzle body (1), which is in connection with at least one reservoir, wherein the reservoir is filled or can be filled with sprayable functional surface coating fluid, and furthermore having a source of compressed gas, in particular compressed air, which can be connected to the respective two-substance nozzle in order to convey the functional surface coating fluid according to the principle of a jet pump or injector nozzle and to apply it onto a surface to be treated by spraying, **characterized in that**
the connection between the respective two-substance nozzle and the reservoir is formed to be sealed, and an opening provided on the reservoir for pressure compensation exhibits a filter body or a filter insert,
the respective two-substance nozzle is realized as a minimum amount nozzle valve having an actuator device (2) in the nozzle body (1), wherein the actuator device (2) comprises an exchangeable needle (3) having a conical seat tip (4), and the conical seat tip (4) moves into a as to the form complementary bore (5) in the nozzle body (1) while obtaining an annular gap, the needle (3) in the area of the conical seat tip (4) has a centric first bore (7) oriented in the longitudinal direction of the needle, which bore intersects a second bore (8) oriented in the transverse direction of the needle such that, even when the annular gap (6) is closed, an amount of fluid defined by the bore dimensions can be extracted.

2. The system according to claim 1,
**characterized in that**
the nozzle body (1) exhibits a blind hole (10) for receiving the needle (3) situated in a needle holder (9), wherein the needle holder (9) can be screwed into the blind hole (10).

3. The system according to claim 2,
**characterized in that**
the needle holder (9) has a passage opening (11) for guiding the needle (3), wherein the passage opening (11) and the needle (3) exhibit a complementary thread for needle adjustment.

4. The system according to claim 2 or 3,
**characterized in that**
the blind hole (10) is in connection with a first duct (12) extending through the nozzle body (1), wherein the first duct (12) terminates in an opening (13) for supplying the fluid.

5. The system according to anyone of the preceding claims,
**characterized in that**
the annular gap (6) merges into a second duct (14) which leads to a third duct (15) to which the source of compressed gas can be connected.

6. The system according to claim 5,
**characterized in that**
a two-substance mixture duct (17) follows at the intersection of the second and third ducts (14; 15) and opens into a nozzle opening (18) of the nozzle body (1).

7. The system according to anyone of the preceding claims,
**characterized in that**
the pressure compensation opening including the filter body is situated in a closure or screw cap of the reservoir.

8. The system according to anyone of the preceding claims,
**characterized in that**
the supplied amount of compressed gas can be set.

9. The system according to anyone of the preceding claims,
**characterized in that**
the needle (3) exhibits a setting aid at its end opposite the conical seat tip (4).

10. The system according to claim 9,
**characterized in that**
the setting aid is formed as a knurled wheel (19).

11. The system according to claim 9 or 10,
**characterized in that**
markings (22) for reproducible needle setting are provided on or can be mounted to the needle (3).

12. A system for applying temporarily acting functional surface coatings by spraying through one or more pneumatic two-substance nozzles having a nozzle body (1), which is in connection with at least one reservoir, wherein the reservoir is filled or can be filled with sprayable functional surface coating fluid, and furthermore having a source of compressed gas, in particular compressed air, which can be connected to the respective two-substance nozzle in order to convey the functional surface coating fluid according to the principle of a jet pump or injector nozzle and to apply it onto a surface to be treated by spraying, **characterized in that**
the connection between the respective two-substance nozzle and the reservoir is formed to be sealed, and an opening provided on the reservoir for pressure compensation exhibits a filter body or a filter insert,
the respective two-substance nozzle is realized as a minimum amount nozzle valve having a setting device (30) in the nozzle body (1), wherein the setting device (30) comprises an exchangeable screw insert piece (31) which has a centric first bore (70) oriented in the longitudinal direction, which bore intersects a second bore (80) oriented in the transverse direction such that an amount of fluid defined by the bore dimensions can be extracted, wherein the nozzle body (1) exhibits a blind hole (10) for receiving the screw insert piece (31), and the screw insert piece (31) can be screwed into the blind hole (10) provided with an internal thread.

13. The system according to claim 12,
**characterized in that**
the screw insert piece (31) is formed as a grub screw, wherein the end pointing into the blind hole (10) has a stepped diameter free from threads.

14. The system according to claim 12 or 13,
**characterized in that**
the blind hole (10) is in connection with a first duct (12) extending through the nozzle body (1), wherein the first duct (12) terminates in an opening (13) for supplying the fluid.

15. The system according to anyone of claims 12 to 14,
**characterized in that**
a recess (86) is provided in the bottom of the blind hole (10), which recess merges into a second duct (14) which leads to a third duct (15) to which the source of compressed gas can be connected.

16. The system according to claim 15,
**characterized in that**
a two-substance mixture duct (17) follows at the intersection of the second and third ducts (14; 15) and opens into a nozzle opening (18) of the nozzle body (1).

17. The system according to anyone of the preceding claims,
**characterized in that**
on the side of the nozzle opening, a union nut (32) is provided which receives an exchangeable, jet-shaping cover (34).

18. The system according to anyone of the preceding claims,
**characterized in that**
the system can be used in edge coating of furniture boards.

19. The system according to claim 5 or 15,
**characterized in that**
at least the third duct is formed by a sheath which is adaptable to the case of application, wherein the sheath is inserted, in particular pressed in and/or glued in a respective bore of the nozzle body (1).

## Revendications

1. Système d'application par pulvérisation de revêtements fonctionnels de surface agissant temporairement au moyen d'une ou de plusieurs buses pneumatiques à deux composants, avec un corps de buse (1) qui est en liaison avec au moins un réservoir, le réservoir étant rempli ou susceptible d'être rempli avec un liquide pulvérisable de revêtement fonctionnel de surface, et avec une source de gaz sous pression, en particulier d'air sous pression, susceptible d'être raccordée à la buse à deux composants respective pour convoyer le liquide de revêtement fonctionnel de surface selon le principe d'une pompe à jet ou d'une buse d'injecteur et pour l'appliquer par pulvérisation sur une surface à traiter,
**caractérisé en ce que**
la liaison entre la buse à deux composants respective et le réservoir est réalisée avec étanchement, et une ouverture prévue pour la compensation de pression au niveau du réservoir comprend un corps filtrant ou un insert filtrant,
la buse à deux composants respective est réalisée sous la forme d'une valve à buse à débit minimal pourvue d'un moyen de réglage (2) dans le corps de buse (1), le moyen de réglage (2) comprend une aiguille interchangeable (3) pourvue d'une pointe à siège conique (4), et la pointe à siège conique (4) plonge dans un perçage (5) de forme complémentaire dans le corps de buse (1) en réalisant une fente annulaire, l'aiguille (3) possède au niveau de la pointe à siège conique (4) un premier perçage (7) centré orienté en direction longitudinale de l'aguille, qui croise un second perçage (8) orienté en direction transversale de l'aiguille, de telle sorte que même lorsque la fente annulaire (6) est fermée, une quantité de liquide définie par les dimensions des perçages peut être aspirée.

2. Système selon la revendication 1,
**caractérisé en ce que**
le corps de buse (1) présente un perçage borgne (10) pour recevoir l'aiguille (3) située dans un porte-aiguille (9), le porte-aiguille (9) pouvant être vissé dans le perçage borgne (10).

3. Système selon la revendication 2,
**caractérisé en ce que**
le porte-aiguille (9) possède une ouverture traversante (11) pour guider l'aiguille (3), l'ouverture traversante (11) et l'aiguille (3) présentant un pas de vis complémentaire pour déplacer l'aiguille.

4. Système selon la revendication 2 ou 3,
**caractérisé en ce que**
le perçage borgne (10) est en communication avec un premier canal (12) mené à travers le corps de buse (1), le premier canal (12) se terminant dans une ouverture (13) pour amener le liquide.

5. Système selon l'une des revendications précédentes,
**caractérisé en ce que**
la fente annulaire (6) se transforme en un second canal (14) qui mène vers un troisième canal (15) auquel peut être raccordée la source de gaz sous pression.

6. Système selon la revendication 5,
**caractérisé en ce que**
un canal de mélange de deux composants (17) se raccorde au point d'intersection du second et du troisième canal (14 ; 15) et débouche dans une ouverture de buse (18) du corps de buse (1).

7. Système selon l'une des revendications précédentes,
**caractérisé en ce que**
l'ouverture de compensation de pression pourvue du corps filtrant est située dans un obturateur ou dans un couvercle vissé du réservoir.

8. Système selon l'une des revendications précédentes,
**caractérisé en ce que**
la quantité amenée de gaz sous pression est réglable.

9. Système selon l'une des revendications précédentes,
**caractérisé en ce que**
l'aiguille (3) présente un moyen d'aide au réglage à son extrémité opposée à la pointe à siège conique (4).

10. Système selon la revendication 9,
**caractérisé en ce que**
le moyen d'aide au réglage est réalisé sous la forme d'une molette (19).

11. Système selon la revendication 9 ou 10,
**caractérisé en ce que**
des marquages (22) pour le réglage reproductible de l'aiguille sont prévus ou susceptibles d'être rapportés sur l'aiguille (3).

12. Système d'application par pulvérisation de revêtements fonctionnels de surface agissant temporairement au moyen d'une ou de plusieurs buses pneumatiques à deux composants, avec un corps de buse (1) qui est en liaison avec au moins un réservoir, le réservoir étant rempli ou susceptible d'être rempli avec un liquide pulvérisable de revêtement fonctionnel de surface, et avec une source de gaz sous pression, en particulier d'air sous pression, susceptible d'être raccordée à la buse à deux composants respective pour convoyer le liquide de revêtement fonctionnel de surface selon le principe d'une pompe à jet ou d'une buse d'injecteur et pour l'appliquer par pulvérisation sur une surface à traiter,
**caractérisé en ce que**
la liaison entre la buse à deux composants respective et le réservoir est réalisée avec étanchement, et une ouverture prévue pour la compensation de pression au niveau du réservoir comprend un corps filtrant ou un insert filtrant,
la buse à deux composants respective est réalisée sous la forme d'une valve à buse à débit minimal pourvue d'un moyen de réglage (30) dans le corps de buse (1), le moyen de réglage (30) comprend un insert à visser interchangeable (31) possédant un premier perçage centré (70) orienté en direction longitudinale qui croise un second perçage (80) orienté en direction transversale, de telle sorte qu'une quantité de liquide définie par les dimensions des perçages peut être aspirée, le corps de buse (1) comprenant un perçage borgne (10) pour recevoir l'insert à visser (31), et l'insert à visser (31) pouvant être vissé dans le perçage borgne (10) pourvu d'un taraudage.

13. Système selon la revendication 12,
**caractérisé en ce que**
l'insert à visser (31) est réalisé sous forme de vis sans tête, l'extrémité dirigée dans le perçage borgne (10) ayant un diamètre en décrochement et étant dépourvue de pas de vis.

14. Système selon la revendication 12 ou 13,
**caractérisé en ce que**
le perçage borgne (10) est en communication avec un premier canal (12) mené à travers le corps de buse (1), le premier canal (12) se terminant dans une ouverture (13) pour amener le liquide.

15. Système selon l'une des revendications 12 à 14,
**caractérisé en ce que**
un renfoncement (86) est prévu au fond du perçage borgne (10), qui se transforme en un second canal (14) qui mène vers un troisième canal (15) auquel peut être raccordée la source de gaz sous pression.

16. Système selon la revendication 15,
**caractérisé en ce que**
un canal de mélange de deux composants (17) se raccorde au point d'intersection du second et du troisième canal (14 ; 15), qui débouche dans une ouverture de buse (18) du corps de buse (1).

17. Système selon l'une des revendications précédentes,
**caractérisé en ce que**
du côté ouverture de buse, il est prévu un écrou-raccord (32) qui reçoit un diaphragme interchangeable (34) formant un jet.

18. Système selon l'une des revendications précédentes,
**caractérisé en ce que**
celui-ci est utilisable lors du revêtement des arêtes de plaques pour meubles.

19. Système selon la revendication 5 ou 15,
**caractérisé en ce que**
le troisième canal au moins est formé par une douille adaptable au cas d'utilisation, la douille étant mise en place dans un perçage correspondant du corps de buse (1), en particulier par enfoncement à la presse et/ou par collage.
